# EUROPÄISCHE PATENTSCHRIFT

(11) **EP 0 417 874 B1**
(45) Veröffentlichungstag und Bekanntmachung des Hinweises auf die Patenterteilung: **23.11.1994**
(21) Anmeldenummer: 90250231.9
(22) Anmeldetag: 11.09.1990
(51) Int. Cl.: A62C 2/18

(54) **Lüfteranordnung**
Ventilator arrangement
Système de ventilateur

(30) Priorität: 11.09.1989 DE 3930679
(43) Veröffentlichungstag der Anmeldung: 20.03.1991
(73) Patentinhaber: LUNOS-Lüftung GmbH & Co Ventilatoren KG, D-13514 Berlin (DE)
(72) Erfinder: Klein, Helmut, D-1000 Berlin 20 (DE)
(74) Vertreter: Christiansen, Henning, Dipl.-Ing.

(56) Entgegenhaltungen:
- DE-A- 2 854 267
- FR-A- 2 338 091

## Beschreibung

Die Erfindung betrifft eine Lüfteranordnung mit Absperrvorrichtung gegen Brandübertragung nach dem Oberbegriff des Hauptanspruchs.

Aus der DE-A-28 54 267 ist eine Absperrvorrichtung für Lüftungsanlagen bekannt, bei der eine Fallklappe vorgesehen ist, die in einem mit Schienen versehenen Rahmen geführt wird. Der Rahmen wird auf oder in eine Wand eingesetzt und weist eine Öffnung auf, die mit der Fallklappe im Brandfalle verschlossen werden soll. Die Fallklappe wird durch eine Schmelzsicherung in der offenen Stellung gehalten, die bei Erwärmung schmilzt und durch die Schwerkraft herabfällt, so daß die Öffnung abgesperrt wird. Diese Konstruktionsform hat den Nachteil, daß die Absperrvorrichtung nur senkrecht an Wänden nicht aber waagerecht an Decken installiert werden kann.

Aus der FR-A-2 338 091 ist eine Brandabsperrvorrichtung nach dem Oberbegriff des Anspruchs 1 für eine Ablufthaube bekannt, bei der eine durch Federkraft parallel zur Ebene einer Grundplatte schwenk- oder verschiebbare Absperrklappe durch eine schmelzbare Auslösevorrichtung in ihrer Offen-Stellung gehalten wird und sich im Brandfall infolge des Schmelzens der Auslösevorrichtung schließt.

Genauere Angaben zur Auslösevorrichtung sind der Druckschrift nicht zu entnehmen.

Insbesondere gibt die Druckschrift keine Lehre zu einer Ausbildung der Vorrichtung, die eine sichere Funktion bei gleichzeitiger einfacher Ermöglichung der bei derartigen Vorrichtungen nötigen (in Deutschland gesetzlich vorgeschriebenen) regelmäßigen Funktionsprüfungen des Verschlußmechanismus gewährleistet.

Der Erfindung liegt die Aufgabe zugrunde, eine Lüfteranordnung mit Absperrvorrichtung gegen Brandübertragung gemäß dem Oberbegriff des Hauptanspruchs zu schaffen, die eine schnelle Erfassung von infolge eines Brandes erhöhter Ablufttemperatur und einfache regelmäßige Funktionsprüfung ermöglicht.

Diese Aufgabe wird erfindungsgemäß durch die kennzeichnenden Merkmale des Hauptanspruchs gelöst.

Durch die in den Unteransprüchen angegebenen Maßnahmen sind vorteilhafte Weiterbildungen und Verbesserungen möglich. Die Ausbildung der Auslösevorrichtung als eine Einheit und durch die formschlüssige Verbindung der Auslösevorrichtung mit der Grundplatte kann die Auslösevorrichtung ohne große Schwierigkeit mit wenigen Handgriffen ausgetauscht bzw. zur Kontrolle der Funktion der Absperrvorrichtung entfernt und nach erfolgter Prüfung wieder eingesetzt werden.

Bei Verwendung der Grundplatte der Absperr-Vorrichtung gleichzeitig als Halterung oder Montageplatte für den Lüfter oder einen mit dem Lüfter in Verbindung stehenden Adapter wird eine rasche und kostensparende Montage oder Demontage des Lüfters sowie eine besonders schnelle Überwachung der Absperrvorrichtung ermöglicht. Durch die als Langlöcher ausgebildeten Montagebohrungen der Grundplatte kann eine mit dem Ausblasquerschnitt fluchtende Montage auch bei möglicher Schiefstellung des Lüfters vorgenommen werden. Die Absperrvorrichtungen sind auch mit einem der Lüfter entsprechend der jeweiligen Lage der Rohrleitung im Übergangsbereich der Räume in allen Gebrauchslagen montierbar.

Ein Ausführungsbeispiel der Erfindung ist in der Zeichnung dargestellt und wird in der nachfolgenden Beschreibung näher erläutert. Es zeigen:
- Fig. 1: eine Aufsicht auf die Absperrvorrichtung gemäß einem Ausführungsbeispiel,
- Fig. 2: einen Schnitt entsprechend der Schnittlinie II-II in Fig. 1, und
- Fig. 3: einen Schnitt entsprechend der Schnittlinie III-III in Fig. 1,
- Fig. 4: einen Schnitt durch einen Abluftschacht mit Absperrvorrichtung und montiertem Lüfter,
- Fig. 5: eine Ansicht auf einen in der Decke montierten Lüfter mit von dem Lüfter getrennter Absperrvorrichtung.

Die in Fig. 1 dargestellte Absperrvorrichtung, die zum Verschließen von aus Innenräumen geführten Abluftleitungen dient, wird vorzugsweise vor der Abluftöffnung des zu entlüftenden Raumes montiert, wobei die Montage über eine Grundplatte 1 erfolgt. Die vorzugsweise aus Stahl bestehende Grundplatte 1 weist Bohrungen 8 auf,die im Ausführungsbeispiel als Langlöcher ausgebildet sind, über die mittels Schrauben die Grundplatte 1 an der Wand oder Decke befestigt werden kann. Wie in Fig. 2 angedeutet, ist ein Abluftstutzen 2, der beispielsweise aus Kunststoff besteht, durch eine rastbare Schnellkupplung mit der Grundplatte 1 verbunden, wobei er mit der Öffnung 10 in der Grundplatte 1 fluchtet. Die Schnellkupplung wird durch aus der Grundplatte 1 ausgestanzte und herausgebogene Laschen 9 gebildet, die mit dem Flansch des Abluftstutzens zusammenarbeiten. In den Abluftstutzen 2 ist eine nicht dargestellte leckluftdichte Rückschlagklappe integriert, die ein Rückströmen verbrauchter Luft in den zu entlüftenden Raum verhindert.

Seitlich zur Abluftöffnung 10 der Grundplatte 1 und des eingerasteten Abluftstutzens 2 ist ein Zapfen 3 vorzugsweise aus Stahl angeordnet, der, wie in Fig. 3 gezeigt, mit der Grundplatte 1 durch Umbördelung oder Vernietung oder dergleichen verbunden ist. An dem Zapfen 3 ist eine Absperrplatte 4 aus Stahlblech drehbar gelagert.

Damit die Absperrplatte 4 in der in Fig. 1 dargestellten Stellung gehalten wird, ist eine thermische Auslösevorrichtung 5 vorgesehen, die als Rückhalteanschlag für die Absperrplatte 4 dient. Dabei ist die Absperrplatte 4 durch eine gewundene Biegefeder 6 derart vorgespannt, daß sie sich in eine Stellung bewegen will, in der die Öffnung 10 verschlossen wird. Durch die thermische Auslösevorrichtung 5 wird sie allerdings an einer derartigen Bewegung gehindert. Die Biegefeder 6 ist auf dem Zapfen 3 angeordnet,wobei das eine Ende 11 der Feder 6 in eine mit der Absperrplatte 4 verbundenen Anschlaglasche 12 eingreift, während das andere Ende 13 der Biegefeder 6 an einen mit der Grundplatte 1 verbundenen Anschlag 14 anstößt. Auf diese Weise wird die Absperrplatte 4 in einer den Abluftstrom nicht einschränkenden vorgespannten Bereitschaftsstellung gehalten.

Die thermische Auslösevorrichtung 5 besteht aus zwei Kupferblechstanzteilen 15, 16, die durch Schmelzlot 7 mit einem Schmelzpunkt von 72° C zusammengehalten werden. Das Stanzteil 15 ragt in den Abluftquerschnitt bzw. die Öffnung 10 der Grundplatte 1 hinein und wirkt als Temperatursensor für die Ist-Temperatur des durchströmenden Abluftstroms. Das Stanzteil 16 ist an einem Ende leicht abgebogen, derart, daß es den Rand der Absperrplatte 4 übergreift. Auf diese Weise kann die Absperrplatte beispielsweise nicht aufgrund von Schwingungen über die Auslösevorrichtung 5 rutschen und ein ungewolltes Verschließen der Abluftleitung hervorrufen.

Die Auslösevorrichtung ist als eine Einheit aufgebaut und kann über an der Grundplatte 1 bzw. der Auslösevorrichtung 5 angeordnete Haken 17 und Ösen 18 formschlüssig mit der Grundplatte 1 durch Einhaken verbunden werden. Die Grundplatte 1 gemäß Fig. 1 weist abgebogene Laschen 30 und mindestens eine Rastfeder 31 auf, die zur Halterung des Gehäuses eines Lüfters 19 dient. Wie aus Fig. 4 zu erkennen ist, wird die Grundplatte 1 mit der Absperrvorrichtung über Schrauben 20 an die Wand 21 eines Abluftschachtes 22 geschraubt, in dem die Abluftleitung 23 geführt ist. Die Abluftleitung 23 ist mit einer flexiblen Anschlußleitung 24 versehen, die auf den Abluftstutzen 2 aufgesetzt ist.
Nach Anschrauben der Grundplatte wird das Gehäuse des Lüftergerätes 19 über die abgebogenen Laschen 30 gehängt,und die Rastfeder 31 wird in eine entsprechende Ausnehmung im Gehäuse eingerastet, wodurch durch einfaches Aufsetzen und Andrücken eine formschlüssige rastende Verbindung erzielt wird. Durch diese Art der Halterung ergibt sich eine feste Zuordnung zwischen "Lüfterausgang" und Öffnung 10 der Absperrvorrichtung.
In Fig. 5 ist ein weiteres Ausführungsbeispiel der Lüfteranordnung mit Absperrvorrichtung für die Deckenmontage dargestellt. Das Lüftergerät 25 ist direkt oder in einem Gehäusekasten über Verbindungselemente 26 an der Decke montiert. Die Grundplatte 1 ist wieder an der Wand 21 des Abluftschachtes 22 befestigt. Die Grundplatte 1 dient in diesem Ausführungsbeispiel als Halterung für einen Adapter 27, der aus einer Kunststoffplatte mit angesetztem Verbindungsstutzen besteht. Wie das Lüftergerät 19 in Fig. 4 wird der Adapter 27 auf die Laschen 30 der Grundplatte 1 aufgesetzt, und die Rastfeder 31 rastet in eine Ausnehmung in den Adapter ein. Auf den Verbindungsstutzen wird eine flexible Verbindungsleitung 28 geschoben, die mit dem Lüfterausgang in Verbindung steht, vor dem eine Rückschlagklappe 29 liegt. Die Lüfteranordnung wird durch eine Rasterdecke 32 abgedeckt.

Bei Entstehung eines Brandes erhöht sich die Temperatur des die Absperrvorrichtung durchströmenden Luftvolumens, wobei die Auslösevorrichtung 5 dieser Luft mit erhöhter Temperatur ausgesetzt ist. Bei 72° C schmilzt das Schmelzlot 7 und die zwei Kupferblechstanzteile 15, 16 lösen sich voneinander, wodurch der Rückhalteanschlag 16 für die Absperrplatte 4 wegfällt. Durch die Federkraft der Feder 6 wird die Absperrplatte um den Zapfen 3 in der Ebene der Grundplatte 1 geschwenkt, derart, daß die Öffnung 10 abgeschlossen wird. Führungen 33, die aus der Grundplatte 1 ausgestanzt und herausgebogen sind, führen und begrenzen die Absperrplatte 4 bei ihrer Schwenkbewegung, so daß sie zur Öffnung 10 ausgerichtet ist. Damit wird die Übertragung von Feuer und Rauch im Querschnitt der Abluftöffnung vom entlüfteten Raum in das Rohrnetz des Entlüftungssystems in beiden Richtungen vermieden.

Weiterhin ist ein Anschlag 34 vorgesehen, der, einer Lasche ähnlich, ebenfalls aus der Grundplatte 1 ausgestanzt ist und eine Rückbewegung der Absperrplatte 4 aus dem abgesperrten Zustand verhindert.
Die Grundplatte ist in dem durch die Begrenzungslinie 35 angegebenen Bereich zum Raum bzw. zum Lüftergerät hin hervorgewölbt, um ein einwandfreies Arbeiten der Absperrvorrichtung sicherzustellen.

Auch kann die Absperrvorrichtung im Zusammenhang mit Brandschutzkästen verwendet werden, in oder an sie angeflanscht oder angeschraubt werden, so daß ein definierter Brandabschluß gebildet wird.

Bei den beschriebenen Ausführungsbeispielen bleibt der gesamte Öffnungs- und Rohrquerschnitt bis auf den in die Öffnung ragenden Temperatursensor frei. Durch die Verwendung der Absperrplatte sind verschiedene Rohrdurchmesser möglich.

In einer weiteren nicht dargestellten Ausführungsform kann der Lüfter als Dachlüfter ausgebildet sein, der über Lüftungsleitungen mit den einzelnen Räumen verbunden ist. In diesem Fall ist beispielsweise der Adapter als Gitter ausgebildet, das vor der Wandöffnung angebracht ist und mit der Grundplatte verbunden ist.

Der Lüfter kann somit entsprechend den unterschiedlichen Typen vor oder hinter der Absperrvorrichtung angeordnet sein, wobei ebenfalls der Adapter in seiner Form und Ausführung den jeweiligen Gegebenheiten der Luftzu- bzw. -abführung angepaßt sein kann.

## Patentansprüche

1. Lüfteranordnung mit einem Lüfter (19), der mit einer aus Wohn- und Feuchträumen führenden Abluftleitung zur Aufnahme und Weiterleitung der Abluftvolumenströme verbunden ist, wobei die Abluftleitung Brandabschnitte durchgreift, mit einer Absperrvorrichtung gegen Brandübertragung, die ein die Abluftleitung im Brandfalle verschließendes Absperrelement (4) aufweist, das über eine thermische Auslösevorrichtung (5) in die Verschlußstellung gebracht wird, wobei eine Grundplatte aus nicht brennbarem Material vorgesehen ist, die eine der Abluftleitung entsprechende Öffnung aufweist und an der die Brandabschnittstrennung bildenden Wand oder Decke oder einem feuerhemmenden Gehäuse befestigt ist und daß das Absperrelement als Absperrplatte (4) ausgebildet ist, die um eine mit der Grundplatte (1) verbundene dünne Drehachse (3) durch die Kraft einer vorgespannten Feder (6) in der Ebene der Grundplatte (1) schwenkbar ist, und die Auslösevorrichtung (5) einen Anschlag für die Absperrplatte (4) im offenen Zustand bildet,
**dadurch gekennzeichnet**,
daß die thermische Auslösevorrichtung (5) aus zwei mittels Schmelzlot (7) verbundenen Blechteilen (15,16) besteht und als eine Einheit lösbar formschlüssig mit der Grundplatte (1) verbindbar ist, wobei das eine der Blechteile in den Abluftquerschnitt bzw. die Öffnung 10 der Grundplatte 1 hineinragt und als Temperatursensor für die Ist-Temperatur des durchströmenden Abluftstroms wirkt.

2. Lüfteranordnung nach Anspruch 1, dadurch gekennzeichnet, daß die Drehachse als an der Grundplatte (1) befestigter Zapfen (3) ausgebildet ist, auf dem die schwenkbare Absperrplatte (4) sitzt und eine vorgespannte Biegefeder angeordnet ist, deren eines Ende (13) an einem auf der Grundplatte (1) vorgesehenen ersten Anschlag (14) und deren anderes Ende (11) an einem mit der schwenkbaren Absperrplatte (4) verbundenen zweiten Anschlag (12) anliegt.

3. Lüfteranordnung nach Anspruch 1 oder 2, dadurch gekennzeichnet, daß ein Teil der Auslösevorrichtung (5), als Temperatursensor wirkend, in die Öffnung (10) der Grundplatte (1) hineinragt.

4. Lüfteranordnung nach einem der Ansprüche 1 bis 3, dadurch gekennzeichnet, daß die Grundplatte (1) als Halterung für den Lüfter (19) ausgebildet ist und Verbindungselemente zur formschlüssigen Verbindung des Lüfters (19) mit der Grundplatte (1) aufweist.

5. Lüfteranordnung nach einem der Ansprüche 1 bis 3, dadurch gekennzeichnet, daß die Grundplatte (1) als Halterung für einen Adapter (27) ausgebildet ist und Verbindungselemente zur formschlüssigen Verbindung des Adapters mit der Grundplatte (1) aufweist.

6. Lüfteranordnung nach Anspruch 5, dadurch gekennzeichnet, daß der Adapter als Platte mit angesetztem Verbindungsstutzen ausgebildet ist, der zur Aufnahme einer Verbindungsleitung (28) zwischen Absperrvorrichtung und Lüfter (25) dient.

7. Lüfteranordnung nach einem der Ansprüche 4 bis 6, dadurch gekennzeichnet, daß die Verbindungselemente als abgebogene Laschen (30) zum Aufsetzen des Lüfters (19) oder des Adapters (27) und/oder als Rastfedern (31) zum Einrasten in entsprechende Rastausnehmungen im Lüfter (19) oder Adapter (27) ausgebildet sind.

8. Lüfteranordnung nach einem der Ansprüche 1 bis 7, dadurch gekennzeichnet, daß Führungen (33) und/oder mindestens ein Anschlag (34) zum Führen und Begrenzen der Absperrplatte (4) in ihrer Schwenkbewegung vorgesehen sind.

## Claims

1. A fan arrangement comprising a fan (19) which is connected with an exhaust air duct leading out of living rooms or damp rooms and intended to receive and pass on the volume of exhaust air currents, the exhaust air duct passing through fireproof sections, and comprising a - blocking device for preventing the spreading of fire, which device has a blocking element (4) that closes the exhaust air duct in the event of fire and is brought into the closed position by means of a thermal release device (5), a baseplate made of non-combustible material being provided which has an opening adapted to the exhaust air duct, and which is secured to the wall or ceiling which forms the fireproof partition or to a fire-retardant housing, and the blocking element being in the form of a blocking plate (4) which, as a result of the force of a pretensioned spring (6), is pivotable in the plane of the baseplate (1) about a pivot axis (3) connected to the baseplate (1), and the release device (5) forming a catch for the blocking plate (4) in the opened state, characterised in that the thermal release device (5) comprises two sheet metal parts (15,16) connected by means of fusible solder (7) and may be formlockingly connected with the baseplate (1) so as to be detachable as a unit, one of the metal parts projecting into the cross-section of the exhaust air duct or the opening (10) of the baseplate (1) and acting as a temperature sensor for the actual temperature of the passing exhaust air current.

2. A fan arrangement according to claim 1, characterised in that the pivot axis is in the form of a pin (3) secured to the baseplate (1) on which pin the pivotable blocking plate (4) is mounted and a pretensioned spiral spring is arranged, one end (13) of which abuts a first stop (14) provided on the baseplate (1) and the other end (11) of which abuts a second stop (12) connected with the pivotable blocking plate.

3. A fan arrangement according to claim 1 or 2, characterised in that a part of the release device (5) acting as a temperature sensor projects into the opening (10) of the baseplate (1).

4. A fan arrangement according to one of claims 1 to 3, characterised in that the baseplate (1) is constructed as a mounting support for the fan and has connecting elements for the formlocking connection of the fan (19) with the baseplate (1).

5. A fan arrangement according to one of claims 1 to 3, characterised in that the baseplate (1) is constructed as a mounting support for an adaptor (27) and has connecting elements for the formlocking connection of the adaptor with the baseplate (1).

6. A fan arrangement according to claim 5, characterised in that the adaptor is constructed as a plate with an attached connecting piece which serves to receive a connecting conduit (28) provided between the - blocking device and the fan (25).

7. A fan arrangement according to one of claims 4 to 6, characterised in that the connecting elements are in the form of bent lugs (30) for mounting the fan (19) or the adaptor (27) and/or in the form of locating springs (31) for engaging in corresponding locking recesses provided in the fan (19) or the adaptor (27).

8. A fan arrangement according to one of claims 1 to 7, characterised in that guides (33) and/or at least a catch (34) are provided for guiding and delimiting the - blocking plate (4) in its pivotal movement.

## Revendications

1. Système d'aération comportant un aérateur (19) qui est relié à une conduite d'échappement d'air sortant de locaux d'habitation et de locaux humides pour la réception et la transmission des courants volumétriques d'air d'échappement, la conduite d'échappement d'air traversant des compartiments coupe-feu, comportant un dispositif d'isolement contre la propagation d'incendies, qui présente un élément d'isolement (4) fermant la conduite d'échappement d'air dans le cas d'un incendie, ledit élément étant amené dans la position de fermeture par un dispositif thermique de déclenchement (5), dans lequel est prévue une plaque de base en une matière non combustible qui présente une ouverture correspondante à la conduite d'échappement d'air, et qui est fixée au mur ou au plafond formant la séparation de compartiment coupe-feu ou sur un boîtier coupe-feu, et dans lequel l'élément d'isolement est réalisé en tant que plaque d'isolement (4) qui est susceptible d'être basculée dans le plan de la plaque de base (1) autour d'un axe de rotation (3) mince relié à la plaque de base (1), par la force d'un ressort précontraint (6), et le dispositif de déclenchement (5) formant une butée pour la plaque d'isolement (4) à l'état ouvert,
caractérisé en ce que
le dispositif thermique de déclenchement (5) est constitué de deux parties de tôle (15, 16) reliées l'une à l'autre au moyen de soudure fusible (7), et en ce qu'il est susceptible d'être relié à la plaque de base (1) en tant qu'une unité, de façon détachable et en coopération de formes, l'une des parties de tôle pénétrant dans la section d'échappement d'air ou dans l'ouverture 10 de la plaque de base 1 et agissant en tant que palpeur de température pour la température réelle du courant d'échappement d'air en écoulement.

2. Système d'aération selon la revendication 1, caractérisé en ce que l'axe de rotation est réalisé sous la forme d'un tenon (3) fixé sur la plaque de base (1), tenon sur lequel est placée la plaque d'isolement (4) susceptible d'être basculée et sur lequel est agencé un ressort de flexion précontraint dont une extrémité (13) s'appuie contre une première butée (14) prévue sur la plaque de base (1) et dont l'autre extrémité (11) s'appuie contre une seconde butée (12) reliée à la plaque d'isolement (4) susceptible d'être basculée.

3. Système d'aération selon l'une ou l'autre des revendications 1 et 2, caractérisé en ce qu'une partie du dispositif de déclenchement (5), agissant en tant que palpeur de température, pénètre dans l'ouverture (10) de la plaque de base (1).

4. Système d'aération selon l'une quelconque des revendications 1 à 3, caractérisé en ce que la plaque de base (1) est réalisée en tant que monture pour l'aérateur (19) et présente des éléments de liaison pour la liaison en coopération de formes de l'aérateur (19) avec la plaque de base (1).

5. Système d'aération selon l'une quelconque des revendications 1 à 3, caractérisé en ce que la plaque de base (1) est réalisée en tant que monture pour un adaptateur (27) et présente des éléments de liaison pour la liaison en coopération de formes de l'adaptateur avec la plaque de base (1).

6. Système d'aération selon la revendication 5, caractérisé en ce que l'adaptateur est réalisé sous la forme d'une plaque comportant un manchon de liaison apposé, qui sert à la réception d'une conduite de liaison (28) entre le dispositif d'isolement et l'aérateur (25).

7. Système d'aération selon l'une quelconque des revendications 4 à 6, caractérisé en ce que les éléments de liaison sont réalisés sous la forme de languettes repliées (30) pour l'apposition de l'aérateur (19) ou de l'adaptateur (27) et/ou sous la forme de ressorts d'encliquetage (31) pour l'encliquetage dans des évidements d'encliquetage correspondants dans l'aérateur (19) ou l'adaptateur (27).

8. Système d'aération selon l'une quelconque des revendications 1 à 7, caractérisé en ce qu'il est prévu des guidages (33) et/ou au moins une butée (34) pour le guidage et la limitation de la plaque d'isolement (4) dans son mouvement de basculement.
